# FASCICULE DE BREVET EUROPEEN

(11) **EP 2 189 599 B1**
(45) Date de publication et mention de la délivrance du brevet: **04.07.2012**
(21) Numéro de dépôt: 09176401.9
(22) Date de dépôt: 18.11.2009
(51) Int. Cl.: E05B 65/08, E05C 9/00, E05C 9/02, E05C 9/18

(54) **Têtière pour serrure, serrure la comportant et ouvrant de baie équipé d'une telle serrure**
Stulpschiene für ein Schloss, Schloss mit Stulpschiene und Schiebetür mir einem solchen Schloss
Face plate for a lock, lock with a face plate and sliding door with such a lock

(30) Priorité: 20.11.2008 FR 0806517
(43) Date de publication de la demande: 26.05.2010
(73) Titulaire: Axalys, 34725 Saint André de Sangonis (FR)
(72) Inventeur: Pech, Gilles, 31600 Seysses (FR)
(74) Mandataire: Decobert, Jean-Pascal

(56) Documents cités:
- EP-A- 1 925 768
- FR-A- 2 831 914
- FR-A- 2 877 979
- FR-A- 2 907 484

## Description

### Domaine technique

La présente invention est du domaine des matériels utilisés en huisserie et est relative à une serrure à têtière à montage rapide, pour ouvrant de baie du genre coulissant ou pivotant. La présente invention concerne également un ouvrant de baie équipé d'une telle serrure.

### Etat de la technique antérieure.

Les documents EP 1 925 768 A et FR 2 831 91 A décrivent des exemples d'une têtière de serrure.

Typiquement les serrures à têtière comprennent un boîtier renfermant le mécanisme de la serrure et une plaque avant généralement de forme rectangulaire formant la têtière. La serrure est fixée par cette plaque avant au panneau de porte. Généralement sont utilisées, pour la fixation plusieurs vis engagées dans des perçages traversant de la têtière et dans des taraudages pratiqués dans le panneau de porte. Ces serrures à têtières peuvent être du type à plusieurs points d'accrochage et dans ce cas posséder des tringles mobiles manoeuvrées par le mécanisme de serrure et portant des pênes sous forme de crochet.

Généralement les serrures sont intégrées dans l'épaisseur de l'ouvrant. Cet ouvrant lorsqu'il est du type coulissant présente selon sa rive verticale avant une gorge verticale délimitée vers l'arrière par une cloison verticale s'étendant perpendiculairement au plan du battant. Habituellement, une ouverture traversante est pratiquée dans l'épaisseur de cette cloison pour l'insertion du boîtier de la serrure. La têtière prend appui alors contre la cloison et est fixée à cette dernière par des vis auto taraudeuses.

Bien souvent la cloison transversale doit assurer une rupture de pont thermique entre les deux grandes faces de l'ouvrant et pour cette raison est réalisée en une matière synthétique possédant des qualités d'isolation thermique.

### Exposé de l'invention

### Problème technique.

La serrure doit conférer à l'ouvrant une résistance à l'effraction appropriée de façon à répondre au mieux aux objectifs de sécurité exigés. Cependant la fixation par vis de la serrure à la cloison transversale n'apporte pas de réponse adaptée en raison de sa trop faible résistance à l'arrachement. Cet inconvénient se trouvera encore accentué si la cloison transversale est réalisée en une matière synthétique à faible résistance mécanique et/ou si cette cloison interne est de faible épaisseur. On peut compenser cette faiblesse en multipliant les points de fixation par vis mais l'opération, de pose de la serrure s'avèrera vite fastidieuse en raison d'une part de cette multiplication et d'autre part du fait qu'elle est opérée en fond de gorge.

Par ailleurs, le remontage de la serrure, après une opération de dépose peut conduire à un affaiblissement de la fixation par vis.

### Solution technique.

La présente invention a pour objet de résoudre les problèmes sus évoqués en mettant en oeuvre une têtière permettant un montage rapide de la serrure sans vis, conçue pour résister à l'arrachement.

A cet effet la têtière selon l'invention, apte à assurer le maintien d'une serrure ou d'un élément de cette dernière dans un logement formé dans l'épaisseur d'un ouvrant du type coulissant pour baie de bâtiment, se caractérise essentiellement en ce qu'elle comprend un corps de têtière pourvu d'une surface plane d'appui arrière et deux ailes élastiques d'encliquetage, opposées, solidaires du corps de têtière, disposées de manière symétrique par rapport à un plan médian P vertical perpendiculaire à la surface d'appui arrière, lesdites ailes se projetant vers l'avant et étant pourvues chacune d'une bordure d'appui avant, verticale, parallèle à la surface d'appui arrière , le corps de têtière entre les deux ailes et selon le plan P étant doté d'au moins une fente traversante prévue pour recevoir le ou l'un des pênes de la serrure.

Cette têtière par la surface d'appui arrière que comporte le corps de têtière et par la bordure d'appui avant que comporte chaque aile élastique est destinée prendre appui contre des parois, formant obstacles, que présente le logement de l'ouvrant. Cette disposition est de nature à immobiliser la têtière dans le logement de l'ouvrant et s'opposer efficacement à l'extraction de la têtière sous l'effet d'un effort d'arrachement exercé sur le pêne de la serrure.

Selon une autre disposition de l'invention, les ailes élastiques de la têtière forment un angle entre elles et s'éloignent progressivement l'une de l'autre depuis le corps de têtière vers leur bordure avant. Cette disposition a pour effet de maintenir fermement les bordures d'appui des ailes contre les parois du logement en présence d'effort d'arrachement et de renforcer la résistance à l'arrachement.

En variante, selon une autre caractéristique de l'invention, chaque aile est coudée selon une ligne parallèle à la bordure avant et présente une première section d'aile oblique par rapport au plan P et une seconde section d'aile parallèle au plan P, les deux premières section d'ailes depuis le corps de têtière s'écartant l'une de l'autre.

Selon une autre caractéristique de l'invention, chaque aile sur sa face intrados, le long de la bordure d'appui avant, présente une facette plane parallèle au plan P. Ainsi entre la facette plane de l'une des ailes et la facette plane de l'autre aile est ménagé un intervalle prévu pour recevoir, en position de fermeture de l'ouvrant un élément du dormant de largeur sensiblement égale à celle du dit intervalle. Cette disposition, s'oppose, en position de fermeture de l'ouvrant au rapprochement des ailes l'une de l'autre et contribue au maintien de la bordure d'appui de chacune de ces dernières contre les parois correspondante de l'ouvrant.

Selon une autre caractéristique de l'invention, les ailes élastiques et le corps de têtière sont réalisés en une matière synthétique thermiquement isolante. Cette disposition vise à éviter la formation de pont thermique.

Selon une autre caractéristique de l'invention, le corps de têtière présente une rainure arrière verticale disposée de manière symétrique par rapport au plan P, prévue pour recevoir en coulissement un élément de la serrure sous forme de tringle porte pêne. Cette disposition, tout en permettant le coulissement de cette tringle assurera le maintien de cette dernière dans le logement de l'ouvrant et s'opposera à sa déformation sous l'effet d'un effort d'arrachement exercé sur le pêne qu'elle porte.

Selon une autre caractéristique de l'invention, chaque aile présente sur sa face intrados une forme de préhension prévue pour recevoir un outil approprié à l'aide duquel il est possible de la rapprocher du plan P. Cette disposition permet un démontage aisé de la têtière.

La présente invention à également pour objet une serrure pour ouvrant coulissant doté d'un boîtier de serrure renfermant un mécanisme de serrure apte à actionner au moins un pêne sous forme de crochet entre une position de verrouillage et une position de déverrouillage. Cette serrure est remarquable notamment en ce qu'elle comporte au moins une têtière selon l'invention, le boîtier de serrure étant fixé à la face d'appui arrière du corps de têtière et le pêne étant engagé dans la fente traversante du corps de têtière et traversant cette dernière de part en part.

Cette disposition assure un montage et une fixation rapide de la serrure dans le logement interne que comporte l'ouvrant, cette fixation étant opérée par encliquetage des ailes contre et en arrière de parois que comporte le logement interne.

L'invention est également relative à ouvrant de baie de bâtiment du genre coulissant équipé d'une serrure conforme à l'invention.

Cet ouvrant de baie comprend selon sa rive avant verticale une gorge verticale 33 délimitée vers l'arrière par une cloison transversale verticale, ladite gorge présentant deux saillies longiformes verticales, internes, opposées, ladite serrure, par son boîtier, étant introduite dans une ouverture pratiquée dans la cloison transversale et venant par la face d'appui arrière du corps de têtière contre ladite cloison, les deux ailes par leur forme d'encliquetage coopérant en emboîtement de forme les saillies verticales.

### Description sommaire des figures et des dessins.

D'autres avantages, buts et caractéristiques de l'invention apparaîtront à la lecture de la description d'une forme préférée de réalisation, donnée à titre d'exemple non limitatif en se référant aux dessins annexés en lesquels :
- la figure 1 est une vue en perspective d'une serrure selon l'invention,
- la figure 2 est une en coupe d'une têtière selon une première forme de réalisation,
- la figure 3 est une en coupe d'une têtière selon une première forme de réalisation,
- la figure 4 est une en coupe d'une têtière selon une première forme de réalisation,
- la figure 5 est une vue en perspective d'une serrure conforme à l'invention,
- la figure 6 est une vue en perspective d'une serrure selon une seconde forme de réalisation,
- la figure 7 est une vue en coupe d'un ouvrant équipé d'une serrure selon l'invention,
- les figures 8 à 10 montrent les étapes de montage d'une serrure selon l'invention dans un ouvrant.
- les figures 11 et 12 donnent un autre mode de réalisation de l'invention.

### Meilleure manière de réaliser l'invention

Aux figures 1 à 4 est représentée une têtière selon l'invention. Cette têtière 1 comprend un corps de têtière 10 parallélépipédique longiforme pourvu d'une surface d'appui arrière 11 et deux ailes élastiques d'encliquetage 12, opposées, solidaires du corps de têtière, disposées de manière symétrique par rapport à un plan médian P perpendiculaire à la surface d'appui arrière 11, lesdites ailes se projetant vers l'avant et étant pourvues chacune d'une bordure d'appui avant 13 parallèle à la surface d'appui arrière 11, le corps de têtière 10 entre les deux ailes 12 et selon le plan P étant doté d'une fente traversante 14 prévue pour recevoir le pêne de la serrure.

Avantageusement le corps de têtière 10 et les ailes élastiques 12 sont d'un seul tenant et viennent d'un même moule. On écarte ainsi tous les problèmes liés à la fixation et au maintien d'éléments rapportés sur un corps. Par ailleurs, le corps de têtière 10 et les ailes élastiques 12 sont réalisés en une matière synthétique thermiquement isolante du polyacétal par exemple. De cette façon, la têtière ne peut constituer pont thermique, mais il va de soi que dans la mesure où la présence d'un pont thermique est peu importante, le corps de têtière 10 et les ailes 12 pourront être réalisés en métal.

Les ailes de la têtière, selon une première disposition de l'invention se développent intégralement de manière oblique par rapport au plan P, forment un angle entre elles et s'éloignent progressivement l'une de l'autre depuis le corps de têtière 10 vers la bordure avant 12.

Selon une autre disposition de l'invention, chaque aile 12 est coudée selon une ligne parallèle à la bordure avant et présente une première section d'aile 12a oblique par rapport au plan P et une seconde section d'aile 12b parallèle au plan P, les deux premières section d'ailes 12a, 12b depuis le corps de têtière 10 vers les secondes section d'ailes 12b s'écartent progressivement l'une de l'autre.

En raison de ces dispositions, un effort d'arrachement appliqué par l'un des éléments de serrure de manière normale sur la face d'appui arrière 11 du corps de têtière 10 sollicitera les deux ailes 12 en éloignement l'une de l'autre et renforcera par ce biais la relation d'encliquetage.

Chaque aile 12 sur sa face intrados 12c (face interne à l'intervalle entre les ailes), le long de la bordure d'appui avant 13 présente une facette plane 15 parallèle au plan P. Les deux facettes 15 déterminent ainsi un logement ouvert vers l'avant et l'arrière prévu pour recevoir le pêne de la serrure et un élément de gâche porté par un dormant.

Chaque aile 12, sur sa face intrados 12c le long de sa bordure d'appui avant pourra comporter un joint extrudé d'étanchéité 16.

En figure on remarque que ce joint d'étanchéité est formé sur la facette plane 15.

Chaque aile 12 sur sa face intrados pourra présenter une forme de préhension 17 prévue pour recevoir un outil approprié de manoeuvre. Cette forme de préhension est constituée par un bossage pourvu d'une fente traversante 18 prévue pour recevoir un instrument de manoeuvre à l'aide duquel l'aile peut être rapprochée angulairement du plan P.

La bordure d'appui avant 13 de chaque aile élastique 12 présente selon toute sa longueur une forme d'encliquetage 19. De préférence cette forme d'encliquetage est constituée par un évidement longitudinal formant un dièdre d'angle droit. On remarque que l'évidement est formé sur l'extrados de l'aile 12.

Le corps 10 de têtière présente une rainure arrière verticale 10a disposée de manière symétrique par rapport au plan P. Cette rainure 10a est destinée à recevoir en coulissement un élément de serrure se présentant sous la forme d'une tringle porte pêne. Cette rainure 10a est creusée dans le corps 10 depuis la face arrière de ce dernier. Cette rainure est débouchante à l'une au moins de ses deux extrémités.

En figure 5 est représentée en perspective une serrure 2 dotée d'une têtière 1 conforme à l'invention prévue pour être montée dans un logement formé dans l'épaisseur d'un ouvrant du type coulissant, non visible sur cette figure.

Cette serrure 2 comporte un boîtier 20 renfermant un mécanisme de serrure apte à actionner, entre une position de verrouillage et une position de déverrouillage, au moins un pêne 21 prévu pour coopérer avec une gâche formée dans un élément dormant, ce pêne présentant une forme de crochet.

Le boîtier 20 est fixé à la face d'appui arrière 11 du corps de têtière 10. A cet effet des vis sont engagées d'une part dans des perçages traversants pratiqués dans le corps de têtière 10 et dans des taraudages pratiquées dans le boîtier 20. La face d'appui arrière 11 n'est pas totalement occultée par le boîtier, au contraire cette face d'appui arrière 11 forme autour de ce dernier une bordure d'appui continue.

Comme on peut le voir sur cette figure, le pêne 21 est engagé dans la fente traversante 14 du corps 10 de têtière et vient par la forme de crochet qu'il présente dans ou en avant de l'intervalle entre les deux facettes planes 15 que présentent les ailes de la têtière.

Dans la forme de réalisation représentée sur cette figure, la serrure est dotée d'un pêne central 21 et à distance du boîtier d'un pêne secondaire 22 supérieur et d'un pêne secondaire 22 inférieur. Chacun de ces deux pênes 22 est porté par une tringle 23 dédiée, longiforme, verticale actionnée en translation par le mécanisme de serrure. La têtière selon cette forme de réalisation comprend une première fente traversante 14 prévue pour recevoir le pêne 22 et à distance de cette dernière et du boîtier 20 une fente supérieure 14 et une fente inférieure 14 dans lesquelles s'engagent respectivement le pêne supérieur et le pêne inférieur. Les deux tringles 23 sont engagées en coulissement dans la rainure 10c du corps 10 de têtière.

Selon la forme de réalisation objet de la figure 5, la têtière s'étend de manière continue du pêne secondaire 22 supérieur au pêne secondaire 22 inférieur mais en variante, comme représenté en figure 6, la têtière 1 est fractionnée et comprend un élément de têtière supérieur recevant le pêne supérieur, un élément de têtière inférieur recevant le pêne inférieur et un élément de têtière central auquel est fixé le boîtier de la serrure.

En figure 7 est représenté un ouvrant 3 de baie équipé d'une serrure 2 selon l'invention. Cet ouvrant 3 du type coulissant comprend un cadre rectangulaire et une paroi de remplissage porté par le cadre. Cette paroi peut être un double vitrage ou autre.

Le cadre rectangulaire est formé par assemblage de deux montants avant et arrière à deux traverses haute et basse. Ces montants et traverses sont constitués chacun par assemblage de deux éléments profilés 30 et 31 réunis l'un à l'autre par des cloisons internes transversales 32 perpendiculaires aux grandes faces de l'ouvrant. Ces cloisons internes 32 peuvent être réalisées en matériau thermiquement isolant afin de constituer un moyen à rupture de pont thermique entre les profilés 30 et 31.

L'ouvrant 3, selon sa rive avant, présente une gorge verticale 33 délimitée vers l'arrière par l'une des cloisons transversales 32, cette gorge verticale 33 en position de fermeture de l'ouvrant 3 recevant un élément du dormant non représenté. La gorge présente deux saillies longiformes verticales 34, internes, opposées, dans chacune desquelles est formée une rainure porte joint 35. En position de fermeture de l'ouvrant, les joints portés par les saillies longiformes viennent latéralement contre l'élément du dormant. Ces saillies longiforme présentent chacune une région arrière anguleuse prévue pour coopérer en emboîtement de forme avec les formes d'encliquetage des ailes de la têtière de la serrure.

La serrure 2 par son boîtier 20 est introduite dans une ouverture pratiquée dans la cloison transversale 32 et vient par la face d'appui arrière 11 du corps 10 de têtière contre cette cloison 32. Les deux ailes 12 par leur forme d'encliquetage 19 viennent s'engager sur les parties anguleuses des saillies verticales. Est réalisé ainsi le blocage de la serrure par arc-boutement des ailes élastiques de la têtière.

En figures 8 à 10 sont représentées les diverses étapes de montage dans l'ouvrant 3 d'une serrure 2 conforme à l'invention. On peut voir sur ces figures que lors de l'introduction de la serrure 2 dans la gorge de l'ouvrant, les ailes 12 de la têtière 1 viennent glisser contre les saillies 34 porte joint, se resserrent sous l'effet du mouvement d'introduction et ce à l'encontre des forces élastiques internes et après franchissement des deux saillies 34 s'écartent l'une de l'autre sous l'effet de ces forces élastiques. Les formes d'encliquetage 19 formées sur les ailes 12 viennent alors épouser les régions anguleuses arrière des saillies 34 porte joints tandis que la bordure d'appui arrière 11 vient en pression contre la cloison transversale. La têtière est soumises alors à des forces opposées à savoir une force de contact de la cloison sur la face d'appui arrière et des forces de contact des saillies porte joint sur les formes d'encliquetage. Sous l'effet de ces forces opposées, la têtière et la serrure sont maintenues en position dans la gorge 33 de l'ouvrant 3.

On comprend ainsi que le montage de la serrure dans le dormant s'effectue sans vis d'une manière particulièrement rapide et peu fastidieuse. Par ailleurs la liaison par encliquetage assure une résistance à l'arrachement accrue ce qui garantit la sécurité de la fermeture de la baie.

Les figures 3 et 6 présentent un corps 10 de têtière 1 longiligne unique pour la pluralité de pênes répartis suivant la hauteur de l'ouvrant, les figures 11 et 12 en illustrent une variante dans laquelle les extrémités haute et basse du corps 10 sont à bordure droite, et limitées à la hauteur utile de la serrure.

## Revendications

1. Têtière (1) de serrure apte à assurer le maintien d'une serrure (2) avec pêne ou d'un élément de cette dernière dans un logement formé dans l'épaisseur d'un ouvrant du type coulissant pour baie de bâtiment, **caractérisée en ce qu'**elle comprend un corps (10) de têtière pourvu d'une surface d'appui arrière (11) et deux ailes élastiques (12) d'encliquetage, opposées, solidaires du corps de têtière (10), disposées de manière symétrique par rapport à un plan médian P perpendiculaire à la surface d'appui arrière (11), lesdites ailes (12) se projetant vers l'avant et étant pourvues chacune d'une bordure d'appui avant (13) parallèle à la surface d'appui arrière (11), le corps de têtière (10), entre les deux ailes (12) et selon le plan P étant doté d'au moins une fente traversante (14) prévue pour recevoir le ou l'un des pênes de la serrure.

2. Têtière selon la revendication 1, **caractérisée en ce que** les ailes élastiques (12) forment un angle entre elles et s'éloignent progressivement l'une de l'autre depuis le corps de têtière (10) vers les bordures avant (13).

3. Têtière selon la revendication 1, **caractérisée en ce que** chaque aile (12) est coudée selon une ligne parallèle à la bordure avant (13) et présente une première section d'aile (12a) oblique par rapport au plan P et une seconde section d'aile (12b) parallèle au plan P, les deux premières section d'ailes (12a) depuis le corps de têtière (10) s'écartant l'une de l'autre.

4. Têtière selon l'une quelconque des revendications précédentes, **caractérisée en ce que** les ailes (12) et le corps de têtière (10) sont d'un seul tenant.

5. Têtière selon l'une quelconque des revendications précédentes, **caractérisé en ce que** les ailes élastiques (12) et le corps de têtière (10) sont réalisés en une matière synthétique thermiquement isolante.

6. Têtière selon l'une quelconque des revendications précédentes, **caractérisée en ce que** chaque aile (12) présente sur sa face intrados une forme de préhension(17) prévue pour recevoir un outil approprié à l'aide duquel il est possible de la rapprocher du plan P.

7. Têtière selon l'une quelconque des revendications précédentes, **caractérisée en ce que** le corps de têtière (10) présente une rainure arrière (10a) parallèle au plan P et disposée symétriquement par rapport à ce dernier, prévue pour recevoir en coulissement un élément de serrure sous forme de tringle porte pêne.

8. Têtière selon l'une quelconque des revendications précédentes, **caractérisée en ce que** la bordure d'appui avant (13) de chaque aile élastique (12), présente selon toute sa longueur une forme d'encliquetage (19).

9. Têtière selon l'une quelconque des revendications précédentes, **caractérisée en ce que** chaque aile (12) sur sa face intrados (12c), le long de la bordure d'appui avant (13) présente une facette plane (15) parallèle au plan P.

10. Têtière selon l'une quelconque des revendications précédentes, **caractérisée en ce que** chaque aile (12) sur sa face intrados (12c), le long de la bordure d'appui avant (13), comporte un joint d'étanchéité (16).

11. Têtière selon les revendications 9 et 10 prises ensemble, **caractérisée en ce que** le joint d'étanchéité (16) est formé sur la facette (15).

12. Serrure à montage rapide (2) pour ouvrant de porte, comportant un boîtier (20) de serrure renfermant un mécanisme de serrure apte à actionner au moins un pêne (22) sous forme de crochet **caractérisée en ce qu'**elle comporte au moins une têtière (1) selon l'une quelconque des revendications précédentes.

13. Serrure selon la revendication 12, **caractérisée en ce que** le boîtier de serrure (20) est fixé à la têtière (1) et que le pêne (21) est engagé dans la fente traversante (14).

14. Serrure selon la revendication 13, **caractérisée en ce qu'**elle est dotée d'un pêne central (21) et à distance du boîtier (20) d'un pêne secondaire (22) supérieur et d'un pêne secondaire (22) inférieur, chacun de ces deux pênes secondaires (22) étant porté par une tringle (23) dédiée, longiforme, verticale actionnée en translation par le mécanisme de serrure et que la têtière (1) comprend une première fente traversante (14) prévue pour recevoir le pêne (22) et à distance de cette dernière et du boîtier 20 une fente supérieure (14) et une fente inférieure (14) dans lesquelles s'engagent respectivement le pêne supérieur et le pêne inférieur, les deux tringles (23) étant engagées en coulissement dans la rainure (10c) du corps (10) de têtière.

15. Serrure selon la revendication 14, **caractérisée en ce que** la têtière (1) s'étend de manière continue du pêne secondaire (22) supérieur au pêne secondaire (22) inférieur.

16. Serrure selon la revendication 14, **caractérisée en ce que** la têtière (1) est fractionnée et comprend un élément de têtière supérieur recevant le pêne supérieur, un élément de têtière inférieur recevant le pêne inférieur et un élément de têtière central auquel est fixé le boîtier (20) de serrure.

17. Ouvrant (3) de baie **caractérisé en ce qu'**il comprend une serrure (2) selon l'une quelconque des revendications 12 à 16.

18. Ouvrant (3) selon la revendication 17, **caractérisé en ce qu'**il comprend selon sa rive avant verticale une gorge verticale (33) délimitée vers l'arrière par une cloison transversale (32) verticale, que ladite gorge (33) présente deux saillies longiformes verticales (34), internes, opposées, et que la serrure par son boîtier (20) est introduite dans une ouverture pratiquée dans la cloison transversale (32) et vient par la face d'appui arrière (11 ) du corps (10) de têtière contre ladite cloison (32), les deux ailes (12) par leur forme d'encliquetage (19) coopérant en emboîtement de forme les saillies verticales.

## Claims

1. A face plate for a lock (1) able to hold a lock (2) with a bolt or an element thereof in a hole formed in the thickness of a door of the sliding type for a building aperture, **characterized in that** it includes a face plate body (10) provided with a rear bearing surface (11) and two opposite catching resilient wings (12) integral with the face plate body (10), positioned symmetrically with respect to a median plane P perpendicular to the rear bearing surface (11), with said wings (12) protruding forward and being provided, each, with a front bearing edge (13) parallel to the rear bearing surface (11), with the face plate body (10), between the two wings (12) and along the plane P being provided with at least one through slot (14) provided for receiving the bolt or one of the bolts of the lock.

2. A face plate according to claim 1, **characterized in that** the resilient wings (12) form an angle with respect to each other and are positioned gradually further away from one another from the face plate body (10) to the front edges (13).

3. A face plate according to claim 1, **characterized in that** each wing (12) is curved along a line parallel to the front edge (13) and has a first wing section (12a) which is oblique with respect to the plane P and a second wing section (12b) which is parallel to the plane P, with the first two wing sections (12a) from the face plate body (10) being positioned further away from one another.

4. A face plate according to any one of the preceding claims, **characterized in that** the wings (12) and the face plate body (10) are all in one piece.

5. A face plate according to any one of the preceding claims, **characterized in that** the resilient wings (12) and the face plate body (10) are made of a thermally insulating synthetic material.

6. A face plate according to any one of the preceding claims, **characterized in that** each wing (12) has, on the bottom face thereof, a gripping shape (17) provided for receiving an appropriate tool, with the help of which it can be positioned closer to the plane P.

7. A face plate according to any one of the preceding claims, **characterized in that** the face plate body (10) has a rear groove (10a) parallel to the plane P and positioned symmetrically with respect thereto, provided for slidingly receiving a bolt element as a bolt holding rod.

8. A face plate according to any one of the preceding claims, **characterized in that** the front bearing edge (13) of each resilient wing (12) has a catching shape (19) on the whole length thereof.

9. A face plate according to any one of the preceding claims, **characterized in that** each wing (12) has, on the bottom face (12c) thereof, along the front bearing edge (13) thereof, a plane smaller face (15) parallel to the plane P.

10. A face plate according to any one of the preceding claims, **characterized in that** each wing (12) has, on the bottom face thereof (12c), along the front bearing edge (13) thereof, a sealing joint.

11. A face plate according to claims 9 and 10 together, **characterized in that** the sealing joint (16) is formed on the smaller face (15).

12. A slip type lock (2) for a door aperture, including a lock housing (20) including a lock mechanism able to actuate at least a bolt (22) as a hook, **characterized in that** it includes at least one face plate (1) according to any one of the preceding claims.

13. A lock according to claim 12, **characterized in that** the lock housing (20) is attached to the face plate (1) and **in that** the bolt is engaged into the through slot (14).

14. A lock according to claim 13, **characterized in that** it is provided with a central bolt (21) and, away from the housing (20), with an upper secondary bolt (22) and a lower secondary bolt (22), with each one of the two secondary bolts (22) being supported by a dedicated, elongated vertical rod (23) moved in translation by the lock mechanism, and **in that** the face plate (1) includes a first through slot (14) provided for receiving the bolt (22) and away from the latter and the housing (20) an upper slot (14) and a lower slot (14), wherein are respectively engaged the upper bolt and the lower bolt, with both rods (23) being slidingly engaged in the groove (10c) of the face plate body (10).

15. A lock according to claim 14, **characterized in that** the face plate (11) continuously extends from the upper secondary bolt (22) to the lower secondary bolt (22).

16. A lock according to claim 14, **characterized in that** the face plate (11) is segmented and includes an upper face place element receiving the upper bolt, a lower face plate element receiving the lower bolt and a central face plate element which the lock mechanism (20) is attached to.

17. A door (3) for a building aperture **characterized in that** it includes a lock (2) according to any one of claims 12 to 16.

18. A door (3) according to claim 17, **characterized in that** it includes, on the vertical front edge thereof, a vertical groove (33) limited, at the back, by a vertical transversal wall (32), **in that** said groove (33) has two opposite, internal and vertical elongated protrusions (34), and **in that** the lock housing (20) is introduced into an aperture provided in the transversal wall (32) and rests against said wall (32) with the rear bearing face (11) of the face plate body (10), with the two wings (12) cooperating with the vertical protrusions upon insertion, thanks to their catching shapes.

## Patentansprüche

1. Kopfstück (1) eines Schlosses, das geeignet ist, das Festhalten eines Schlosses (2) mit Riegel oder einem Element desselben in einer in der Stärke einer Öffnung vom gleitenden Typ für eine Maueröffnung gebildeten Aufnahme zu gewährleisten, **dadurch gekennzeichnet, dass** es einen Körper (10) des Kopfstücks umfasst, der mit einer rückwärtigen Stützfläche (11) und zwei elastischen Einrastflügeln (12) versehen sind, die einander gegenüber liegen, mit dem Körper des Kopfstücks (10) fest befestigt sind und im Verhältnis zu einer medianen, zur rückwärtigen Stützfläche (11) lotrechten Ebene P symmetrisch angeordnet sind, wobei die genannten Flügel (12) nach vorne verlaufen und jeweils mit einem zur rückwärtigen Stützfläche (11) parallelen, vorderen Seitenrand (13) versehen sind, wobei der Körper des Kopfes (10) zwischen den zwei Flügeln (12) und gemäß der Ebene P wenigstens mit einem durchquerenden Schlitz (14) versehen ist, der zur Aufnahme des oder der Riegel des Schlosses vorgesehen ist.

2. Kopfstück gemäß Anspruch 1, **dadurch gekennzeichnet, dass** die elastischen Flügel (12) einen Winkel untereinander bilden und sich ab dem Körper des Kopfstücks (10) in Richtung der vorderen Ränder (13) progressiv voneinander entfernen.

3. Kopfstück gemäß Anspruch 1, **dadurch gekennzeichnet, dass** jeder Flügel (12) gemäß einer zum vorderen Rand (13) parallelen Linie gekrümmt ist und einen im Verhältnis zur Ebene P schrägen ersten Flügelabschnitt (12a) und einen zur Ebene P parallelen zweiten Flügelabschnitt (12b) aufweist, wobei die beiden ersten Flügelabschnitte (12a) sich ab dem Körper des Kopfstücks (10) voneinander beabstanden.

4. Kopfstück gemäß einem der voranstehenden Ansprüche, **dadurch gekennzeichnet, dass** die Flügel (12) und das Kopfstück (10) aus einem Stück geformt sind.

5. Kopfstück gemäß einem der voranstehenden Ansprüche, **dadurch gekennzeichnet, dass** die elastischen Flügel (12) und der Körper des Kopfstücks (10) aus einem thermisch isolierenden synthetischen Material realisiert sind.

6. Kopfstück gemäß einem der voranstehenden Ansprüche, **dadurch gekennzeichnet, dass** jeder Flügel (12) auf seiner Leibungsseite eine Greifform (17) aufweist, die vorgesehen ist, um ein geeignetes Werkzeug aufzunehmen, mit dessen Hilfe es möglich ist, es der Ebene P anzunähern.

7. Kopfstück gemäß einem der voranstehenden Ansprüche, **dadurch gekennzeichnet, dass** der Körper des Kopfstücks (10) eine zur Ebene P parallele und im Verhältnis derselben symmetrisch angeordnete rückwärtige Nut (10a) aufweist, die vorgesehen ist, um gleitend ein Element des Schlosses in Form einer Riegelträgerstange aufzunehmen.

8. Kopfstück gemäß einem der voranstehenden Ansprüche, **dadurch gekennzeichnet, dass** der vordere Stützrand (13) jedes elastischen Flügels (12) gemäß seiner gesamten Länge eine Einrastform (19) aufweist.

9. Kopfstück gemäß einem der voranstehenden Ansprüche, **dadurch gekennzeichnet, dass** jeder Flügel (12) auf seiner Leibungsseite (12c) entlang des vorderen Stützrandes (13) eine zur Ebene P parallele ebene Facette (15) aufweist.

10. Kopfstück gemäß einem der voranstehenden Ansprüche, **dadurch gekennzeichnet, dass** jeder Flügel (12) auf seiner Leibungsseite (12c) entlang des vorderen Stützrandes (13) einen Dichtring (16) umfasst.

11. Kopfstück gemäß Anspruch 9 und 10 zusammengenommen, **dadurch gekennzeichnet, dass** der Dichtring (16) auf der genannten Facette (15) geformt ist.

12. Schloss zur Schnellmontage (2) für eine Türöffnung, das ein Schlossgehäuse (20) umfasst, das einen Schlossmechanismus umschließt, der geeignet ist, wenigstens einen Riegel (22) in Form eines Hakens zu betätigen, **dadurch gekennzeichnet, dass** es wenigstens ein Kopfstück (1) gemäß einem der voranstehenden Ansprüche umfasst.

13. Schloss gemäß Anspruch 12, **dadurch gekennzeichnet, dass** das Schlossgehäuse (20) am Kopfstück (1) befestigt ist und dass der Riegel (21) im durchquerenden Schlitz (14) eingegriffen ist.

14. Schloss gemäß Anspruch 13, **dadurch gekennzeichnet, dass** es mit einem zentralen Riegel (21) und entfernt vom Gehäuse (20) eines höheren, sekundären Riegels (22) und eines unteren, sekundären Riegels (22) versehen ist, wobei jeder dieser zwei sekundären Riegel (22) von einer dedizierten, länglichen, vertikalen Stange (23) getragen wird, die in Translation von dem Schlossmechanismus betätigt wird und dass das Kopfstück (1) einen ersten durchquerenden Schlitz (14) umfasst, der vorgesehen ist, um den Riegel (22) und entfernt von diesem und dem Gehäuse (20) einen oberen Schlitz (14) und einen unteren Schlitz (14) aufzunehmen, in die jeweils der obere Riegel und der untere Riegel eingreifen, wobei die zwei Stangen (23) gleitend in der Nut (10c) des Körpers (10) des Kopfstücks eingegriffen sind.

15. Schloss gemäß Anspruch 14, **dadurch gekennzeichnet, dass** sich das Kopfstück (1) kontinuierlich vom oberen sekundären Riegel (22) bis zum unteren sekundären Riegel (22) erstreckt.

16. Schloss gemäß Anspruch 14, **dadurch gekennzeichnet, dass** das Kopfstück (1) unterteilt ist und ein oberes Kopfstück umfasst, das den oberen Riegel aufnimmt, wobei ein unteres Element des Kopfstücks den unteren Riegel aufnimmt und ein zentrales Element des Kopfstücks am Schlossgehäuse (20) befestigt ist.

17. Maueröffnung (3), **dadurch gekennzeichnet, dass** sie ein Schloss (2) gemäß Anspruch 12 bis 16 umfasst.

18. Öffnung (3) gemäß Anspruch 17, **dadurch gekennzeichnet, dass** sie gemäß ihrem vertikalen, vorderen Randstreifen eine vertikale Auskehlung (33) umfasst, die nach hinten durch eine transversale vertikale Trennwand (32) begrenzt ist, dass die genannte Auskehlung (33) zwei interne, einander gegenüber liegende vertikale, längliche Vorsprünge (34) umfasst und das das Schloss durch sein Gehäuse (20) in eine Öffnung eingeführt ist, die in der transversalen Trennwand (32) praktiziert ist und durch die rückwärtige Stützfläche (11) des Körpers (10) des Kopfstücks gegen die genannte Trennwand (32) kommt, wobei die zwei Flügel (12) durch ihre Einrastform (19) durch formschlüssiges Einrasten der vertikalen Vorsprünge zusammenwirken.
